# EUROPÄISCHE PATENTSCHRIFT

(11) **EP 4 577 361 B1**
(45) Veröffentlichungstag und Bekanntmachung des Hinweises auf die Patenterteilung: **01.04.2026**
(21) Anmeldenummer: 23757221.9
(22) Anmeldetag: 09.08.2023
(51) Int. Cl.: B21B 37/32, B21B 27/10, B21B 1/22

(54) **VERFAHREN, COMPUTERPROGRAMMPRODUKT UND KALTWALZGERÜST ZUM KALTWALZEN EINES METALLBANDES**
METHOD, COMPUTER PROGRAM PRODUCT AND COLD ROLLING STAND FOR THE COLD ROLLING OF A METAL STRIP
PROCÉDÉ, PRODUIT DE PROGRAMME INFORMATIQUE ET CAGE DE LAMINAGE À FROID POUR LE LAMINAGE À FROID D'UNE BANDE MÉTALLIQUE

(30) Priorität: 24.08.2022 DE 102022208755; 04.01.2023 DE 102023200055
(43) Veröffentlichungstag der Anmeldung: 02.07.2025
(73) Patentinhaber: SMS Group GmbH, 41069 Mönchengladbach (DE)
(72) Erfinder: DAUBE, Thomas, 47279 Duisburg (DE); DÖRING, Thomas, 46483 Wesel (DE); LANGEJÜRGEN, Markus, 51688 Wipperfürth (DE); SIEGHART, Jörn, 40721 Hilden (DE)
(74) Vertreter: Kross, Ulrich
(86) Internationale Anmeldenummer: PCT/EP2023/072056
(87) Internationale Veröffentlichungsnummer: WO 2024/041892

(56) Entgegenhaltungen:
- EP-A1- 1 336 437
- JP-A- S63 188 408
- US-A- 5 235 835
- US-A1- 2007 193 322

## Beschreibung

Die Erfindung betrifft ein Verfahren und ein Computerprogrammprodukt zum Betreiben eines Kaltwalzgerüstes einer Arbeitswalze zum Kaltwalzen von einem Metallband und mit mindestens einer, sich in Längsrichtung der Arbeitswalze erstreckenden induktiven Heizeinrichtung zum Erwärmen der Oberfläche der Arbeitswalze. Darüber hinaus betrifft die Erfindung ein entsprechendes Kaltwalzgerüst zum Durchführen des erfindungsgemäßen Verfahrens.

Ein derartiges Verfahren und Kaltwalzgerüst sind im Stand der Technik grundsätzlich bekannt, so z. B. aus der europäischen Patentanmeldung EP 1 336 437 A1. Diese Patentanmeldung offenbart ein Walzgerüst mit einer Arbeitswalze zum Walzen von Metallband. Der Arbeitswalze ist mindestens eine sich in Längsrichtung der Arbeitswalze erstreckende induktive Heizeinrichtung zugeordnet zum Aufheizen der Oberfläche der Arbeitswalze. Eine Berechnungseinrichtung ermittelt einen Wärmebedarf der bandkantennahen Bereiche der Arbeitswalzen und eine Steuereinrichtung ist vorhanden zum Ansteuern der induktiven Heizeinrichtung nach Maßgabe des berechneten bzw. vorbestimmten Wärmebedarfs. Auf diese Weise wird gewährleistet, dass sich die Arbeitswalzen über die Bandkante hinaus homogen thermisch ausdehnen und der Walzspalt des Walzgerüstes damit auch im Bereich der Bandkanten konstant bleibt. Auf diese Weise wird die Planheit des zu walzenden Metallbandes begünstigt. Der Wärmebedarf wird durch eine zumindest teilweise kontinuierliche Prozesssimulation vorherbestimmt. Die Prozesssimulation kann die Energieflüsse zwischen dem zu walzenden Metallband und den Arbeitswalzen in die Berechnung des Wärmebedarfes mit einbeziehen. Insbesondere können so die beim Walzen geleistete Umformarbeit, die entstehende Reibungswärme sowie die Wärmeleitung von dem Metallband auf die Arbeitswalzen und umgekehrt berücksichtigt werden.

Diese bekannte technische Lehre hat den Nachteil, dass sie nicht geeignet ist zur Berechnung des Wärmebedarfes, wenn der Arbeitswalze eine Vielzonenkühleinrichtung zugeordnet ist zum Einstellen einer gewünschten Temperaturverteilung auf der Oberfläche der Arbeitswalze.

Der Erfindung liegt die Aufgabe zugrunde, ein bekanntes Verfahren und Computerprogrammprodukt sowie ein bekanntes Kaltwalzgerüst mit einer zugeordneten Vielzonenkühleinrichtung zum Kaltwalzen von einem Metallband dahingehend weiterzubilden, dass die Vielzonenkühleinrichtung optimal betreibbar ist.

Diese Aufgabe wird durch das in Patentanspruch 1 beanspruchte Verfahren gelöst. Das Verfahren weist folgende Schritte auf:
a) Ermitteln der aktuellen Temperatur der Oberfläche der Arbeitswalze;
b) Berechnen der Temperaturdifferenz zwischen der von einer Vielzonenkühleinrichtung benötigten Arbeitstemperatur der Oberfläche der Arbeitswalze und deren aktueller Oberflächentemperatur;
c) Berechnen einer benötigten Menge an Wärmeenergie, die der Arbeitswalze in mindestens einem Betriebsmodus des Kaltwalzgerüstes zugeführt werden muss nach Maßgabe der Temperaturdifferenz, um die Oberfläche der Arbeitswalze auf die Arbeitstemperatur für die Vielzonenkühleirichtung aufzuwärmen;
d) Ansteuern der induktiven Heizeinrichtung mit der Steuereinrichtung nach Maßgabe der berechneten Menge an Wärmeenergie und Erwärmen der Oberfläche der Arbeitswalze auf die Arbeitstemperatur; und
e) Einstellen einer gewünschten Temperaturverteilung auf der Oberfläche der Arbeitswalze in Längsrichtung der Arbeitswalze mit Hilfe der Vielzonenkühleinrichtung durch zonenweises Abkühlen der Oberfläche, nachdem die Oberfläche der Arbeitswalze zuvor mindestens auf die von der Vielzonenkühleinrichtung benötigte Arbeitstemperatur aufgewärmt wurde.

Mit dem erfindungsgemäßen Verfahren wird vorteilhafterweise sichergestellt, dass die Oberfläche der Arbeitswalze in mindestens einem Betriebsmodus des Kaltwalzgerüstes auf diejenige Arbeitstemperatur erwärmt wird, die die Vielzonenkühleinrichtung für ihren ordnungsgemäßen Betrieb mindestens benötigt. Damit ist ein ordnungsgemäßer Betrieb der Vielzonenkühleinrichtung und damit die Einstellung einer vorbestimmten Temperaturverteilung auf der Oberfläche der Arbeitswalze durch zonenweises Abkühlen der Oberfläche der Arbeitswalze möglich. Die vorbestimmte Temperaturverteilung für die Oberfläche der Arbeitswalze wird insbesondere so gewählt, dass der Walzspalt des Kaltwalzgerüstes möglichst über seiner gesamten Länge ein gewünschtes Walzspaltprofil, z. B. eine konstante Höhe aufweist, so dass die Metallbänder mit guter Planheit gewalzt werden können.

Der Begriff Länge in Bezug auf die Arbeitswalze, den Ballen der Arbeitswalze und den Walzspalt bezieht sich auf die Längsrichtung, d.h. auf die axiale Richtung der Arbeitswalze.

Aufgrund der beanspruchten Anhebung der Temperatur der Oberfläche der Arbeitswalze ausgehend von deren jeweils aktueller Temperatur auf die mindestens erforderliche Arbeitstemperatur für die Vielzonenkühleinrichtung, ermöglicht das erfindungsgemäße Verfahren die besagte gute Planheit auch bei Metallbändern, bei deren Walzung nur geringe Umformarbeit erforderlich war und deshalb auch nur geringe Umformwärme entstanden war und auf die Oberfläche der Arbeitswalze übertragen werden konnte. Die fehlende Wärme für die Erzielung der erforderlichen Arbeitstemperatur für die Vielzonenkühleinrichtung wird gemäß dem erfindungsgemäßen Verfahren speziell berechnet und mit Hilfe der induktiven Heizeinrichtung zugeführt. Auf diese Weise können auch thermische Verluste, die bei Produktionspausen entstehen, ausgeglichen werden. Die induktive Heizeinrichtung kann innerhalb und/oder außerhalb der Arbeitswalze angeordnet sein.

Die oben genannte Aufgabe der Erfindung wird weiterhin gelöst durch ein Computerprogrammprodukt gemäß Patentanspruch 16 sowie ein Kaltwalzgerüst gemäß Patentanspruch 17. Die Vorteile dieser beiden Lösungen entsprechen den oben mit Bezug auf das beanspruchte Verfahren genannten Vorteilen.

Weitere vorteilhafte Ausgestaltungen des Verfahrens sowie des Kaltwalzgerüstes sind Gegenstand der abhängigen Ansprüche.

Der Erfindung ist eine einzige Figur beigefügt, wobei
Figur 1 ein Kaltwalzgerüst gemäß der vorliegenden Erfindung zeigt.

Das Kaltwalzgerüst 100 gemäß Figur 1 zeigt zwei Arbeitswalzen 110, die einander gegenüberstehen und einen Walzspalt aufspannen. Das zu walzende Metallband 20 wird durch diesen Walzspalt geführt und dabei gewalzt, insbesondere auch dickenreduziert. Mindestens einer der Arbeitswalzen 110 ist eine sich in Längsrichtung der Arbeitswalze erstreckende induktive Heizeinrichtung 120 zugeordnet zum Aufheizen der Oberfläche der Arbeitswalze. Gemäß der Erfindung ist eine Berechnungseinrichtung 130 vorgesehen zum Berechnen der Menge an Wärmeenergie, die der Arbeitswalze 110 in einem jeweiligen Betriebsmodus des Kaltwalzgerüstes 100 zugeführt werden muss und schließlich ist eine Steuereinrichtung 140 vorgesehen zum Ansteuern der induktiven Heizeinrichtung nach Maßgabe der berechneten Menge an Wärmeenergie zum Erwärmen der Oberfläche der Arbeitswalze. Die berechnete Menge an Wärmeenergie entspricht dem Wärmebedarf, der an die Oberfläche der Arbeitswalze zugeführt werden muss, um diese auf eine vorbestimmte Temperatur aufzuheizen.

Bei der vorliegenden Erfindung handelt es sich bei dieser Temperatur um die Arbeitstemperatur, die eine der Arbeitswalze zugeordnete Vielzonenkühleinrichtung 150 benötigt, um ordnungsgemäß arbeiten zu können. D. h., wenn die Oberfläche der Arbeitswalze auf diese vorbestimmte Arbeitstemperatur eingestellt ist, bewirkt die Vielzonenkühleinrichtung 150 ein zonenweites Abkühlen der Oberfläche der Arbeitswalze gegenüber der voreingestellten Arbeitstemperatur. Diese zonenweise Abkühlung erfolgt in der Weise, dass daraus ein gewünschtes Profil des Walzspalts resultiert, vorzugsweise ein Walzspalt mit konstanter Höhe über seiner gesamten Länge. Zur Realisierung des zonenweisen Abkühlens umfasst die Vielzonenkühleinrichtung 150 eine Mehrzahl von Sprühdüsen 150-n mit n=1-N, die über der Breite bzw. Länge der Arbeitswalze 110 verteilt angeordnet sind, wie in der Figur gezeigt. Die Sprühdüsen 150-n dienen zum Aufsprühen eines Kühlmittels in individuelle Sprühzonen auf die Oberfläche der Arbeitswalze 110. Mit Hilfe der Sprühdüsen ist der Druck, mit dem das Kühlmittel aufgesprüht wird, pro einzelner Sprühdüse individuell oder in Gruppen von Sprühdüsen gruppenweise einstellbar.

Die Berechnungseinrichtung 130 ist gemäß der vorliegenden Erfindung ausgebildet zum Berechnen der benötigten Menge an Wärmeenergie nach Maßgabe der Temperaturdifferenz zwischen einer jeweils aktuellen Oberflächentemperatur der Arbeitswalze und der vorbestimmten Arbeitstemperatur für die Vielzonenkühleinrichtung 150. Die Steuereinrichtung 140 steuert die induktive Heizeinrichtung 120 gemäß der vorliegenden Erfindung nach Maßgabe des berechneten Wärmebedarfs an zum Erwärmen der Oberfläche der Arbeitswalze auf die Arbeitstemperatur für die Vielzonenkühleinrichtung 150.

Die mindestens eine induktive Heizeinrichtung 120 ist vorzugsweise gebildet in Form eines Linieninduktors. Der mindestens eine Linieninduktor kann eine Zonenaufteilung für ein zonenweises Aufheizen der Oberfläche der Arbeitswalze über ihrer gesamten Länge aufweisen oder nicht. Vorzugsweise sind mehr als zwei parallel angeordnete Linieninduktoren vorgesehen, wobei dann einer der Linieninduktoren ohne Zonenaufteilung ausgebildet sein kann. Falls eine Zonenaufteilung bei einem der Linieninduktoren vorgesehen ist, so ist diese Zonenaufteilung vorzugsweise analog zu der Zonenaufteilung der Vielzonenkühleinrichtung 150 auszubilden. Die separat ansteuerbaren Zonen des entsprechenden Linieninduktors ermöglichen vorteilhafterweise eine gezielte Erzeugung eines thermischen Ballens im Bereich von Zwischencoilzeiten, eine Vorbereitung auf einen Breitenwechsel des zu walzenden Metallbandes, eine Unterstützung einer Planheitsregelung beim Walzen des Metallbandes und/oder beim Walzen von Metallbändern unterschiedlicher Güte und unterschiedlichen Materials, z. B. beim Walzen von Silicium-Metallband.

Die Berechnungseinrichtung 130 ist vorzugsweise ausgebildet, die Intensität und/oder die Dauer der Erwärmung der Oberfläche der Arbeitswalze regelbasiert und/oder gestützt auf Massendaten an die Steuereinrichtung 140 vorzugeben bzw. auszugeben. Der Begriff "Massendaten" meint hier Daten, die in der Vergangenheit beim Erwärmen der Oberfläche von Arbeitswalzen gesammelt werden konnten. Die Berechnungsergebnisse der Berechnungseinrichtung 130 können auf diese Weise präzisiert werden. Die präzisierten Vorgaben der Berechnungseinrichtung sind insbesondere hilfreich im Betriebsmodus "Walzen" und/oder in Zwischencoilphasen. Der Begriff "Zwischencoilphasen" meint jeweils die Zeit zwischen dem Ende eines vorausgegangenen Aufwickelvorganges für ein erstes Metallband und den Beginn des Aufwickelns für ein nachfolgendes zweites Metallband.

Das erfindungsgemäße Kaltwalzgerüst 100 kann ein Einzelgerüst sein, kann ein Gerüst in einer (Tandem-) Kaltwalzstraße sein oder es kann sich um ein Reversierwalzgerüst handeln.

Die Steuereinrichtung 140 ist erfindungsgemäß ausgebildet, die induktive Heizeinrichtung 120 abzuschalten, wenn die aktuelle Oberflächentemperatur der Arbeitswalze größer ist als die von der Vielzonenkühleinrichtung 150 benötigte Arbeitstemperatur der Oberfläche der Arbeitswalze.

Das erfindungsgemäße Verfahren zum Betreiben des Kaltwalzgerüstes 100 gemäß der beigefügten Figur wird nachfolgend beschrieben.

Gemäß einem ersten Schritt a) sieht das erfindungsgemäße Verfahren vor, dass zunächst die aktuelle Temperatur der Oberfläche der Arbeitswalze ermittelt wird. Wenn das Walzgerüst nicht in Betrieb war, handelt es sich bei der aktuellen Temperatur der Oberfläche der Arbeitswalze typischerweise um die Umgebungstemperatur in der Umgebung der Arbeitswalze, beispielsweise um die Raumtemperatur. In diesem Fall sind dann die Schritte des erfindungsgemäßen Verfahrens mit der Umgebungstemperatur als der aktuellen Temperatur durchzuführen. Die Temperatur der Oberfläche der Arbeitswalze wird dann jetzt in einem Anfahrmodus auf die Arbeitstemperatur für die Vielzonenkühleinrichtung angehoben. Der Anfahrmodus kommt für das Kaltwalzgerüst 100 immer dann in Betracht, wenn das Walzgerüst neu angefahren werden muss. Dies kann beispielsweise nach einem Walzenwechsel, nach Stillstandszeiten oder nach einem Wechsel des zu walzenden Metallbandes beispielsweise auf eine andere Breite erforderlich sein.

Nach dem Ermitteln der aktuellen Temperatur sieht das erfindungsgemäße Verfahren in einem Schritt b) vor, dass eine Temperaturdifferenz berechnet wird zwischen einer Arbeitstemperatur der Oberfläche der Arbeitswalze 110, die die Vielzonenkühleinrichtung 150 für ihren ordnungsgemäßen Betrieb benötigt, und der zuvor ermittelten aktuellen Oberflächentemperatur. Aus dieser Temperaturdifferenz wird sodann in einem Verfahrensschritt c) die benötigte Menge an Wärmeenergie berechnet, die der Arbeitswalze 110 in mindestens einem Betriebsmodus des Kaltwalzgerüstes 100 zugeführt werden muss, um die Oberfläche der Arbeitswalze 110 auf die Arbeitstemperatur für die Vielzonenkühleinrichtung 150 aufzuwärmen. Wenn die benötigte Menge an Wärmeenergie feststeht, sieht das erfindungsgemäße Verfahren gemäß einem Schritt d) vor, die induktive Heizeinrichtung 120 mit der Steuereinrichtung 140 mit der berechneten Menge an Wärmeenergie anzusteuern und auf diese Weise die Oberfläche der Arbeitswalze 110 auf die Arbeitstemperatur für die Vielzonenkühleinrichtung 150 zu erwärmen.

Während des Erwärmens der Arbeitswalze 110 ändert sich die jeweils aktuelle Oberflächentemperatur zeitabhängig. Das erfindungsgemäße Verfahren und insbesondere einzelne Schritte dieses Verfahrens können immer wieder wiederholt werden. Bei einem erneuten Durchlauf von zumindest dem Verfahrensschritt c), kann die jeweils aktuell erforderliche noch benötigte Wärmemenge immer wieder neu berechnet werden.

Die induktive Heizeinrichtung 120 kann abgeschaltet werden, wenn die aktuelle Oberflächentemperatur der Arbeitswalze 110 eine vorgegebene Temperaturobergrenze, die oberhalb oder gleich der von der Vielzonenkühleinrichtung 150 benötigten Mindestarbeitstemperatur der Oberfläche der Arbeitswalze liegt, erreicht hat. Gemäß einem Ausführungsbeispiel des erfindungsgemäßen Verfahrens kann die Ansteuerung der induktiven Heizeinrichtung 120 gemäß dem Verfahrensschritt d) nach Art einer Zweipunktregelung erfolgen. Dabei wird dann die induktive Heizeinrichtung 120 eingeschaltet, bzw. sie bleibt eingeschaltet, so lange, bis die Oberflächentemperatur der Arbeitswalze 110 die vorgegebene Temperaturobergrenze erreicht hat. Danach wird die induktive Heizeinrichtung abgeschaltet und optional erst dann wieder eingeschaltet, wenn die Oberflächentemperatur der Arbeitswalze auf eine vorgegeben Temperaturuntergrenze abgesunken ist. Die Temperaturuntergrenze liegt vorteilhafterweise unterhalb der Arbeitstemperatur.

Nachdem die Arbeitswalze schließlich auf die Arbeitstemperatur erwärmt wurde, wird die besagte gewünschte Temperaturverteilung auf der Oberfläche der Arbeitswalze schließlich gemäß Schritt e) mit Hilfe der Vielzonenkühleinrichtung 150 eingestellt.

Das Erwärmen der Oberfläche der Arbeitswalze 110 gemäß Schritt d) erfolgt vorteilhafterweise in Längsrichtung der Arbeitswalze homogen. Dann ist die gesamte Oberfläche der Arbeitswalze auf eine einheitliche Arbeitstemperatur gebracht. In diesem Fall wird eine letztendlich gewünschte Temperaturverteilung der Arbeitswalze, die für die Erreichung eines gewünschten Walzspaltprofils erforderlich ist, alleine von der Vielzonenkühleinrichtung 150 angestellt. Alternativ dazu ist auch ein Mischbetrieb denkbar, bei dem die letztendlich gewünschte Temperaturverteilung bei der Arbeitswalze zu einem Teil im Rahmen des Verfahrensschrittes d) durch Erwärmen der Oberfläche der Arbeitswalze erfolgt und bei dem ein anderer, noch verbleibender Teil zur Realisierung der gewünschten Temperaturverteilung in Verfahrensschritte e) durch geeignete Abkühlung der Oberflächentemperatur der Arbeitswalze realisiert wird.

Das Erwärmen des Ballens der Arbeitswalze 110 erfolgt vorzugsweise über die Breite des zu walzenden Metallbandes 20 hinaus, insbesondere vorteilhaft ist es, den Ballen der Arbeitswalze über seiner gesamten Länge zu erwärmen. Die Arbeitstemperatur für die Vielzonenkühleinrichtung 150 liegt beispielsweise bei ca. 100°C.

Diese beschriebene geeignete Temperierung der Arbeitswalze 110 erfolgt vorzugsweise in dem besagten Anfahrmodus, vor dem Beginn eines eigentlichen Walzbetriebs des Kaltwalzgerüstes 100. Dieser Anfahrbetrieb bietet den Vorteil, dass - anders als im Stand der Technik - nicht erst viel Bandmaterial unter kalten Bedingungen gewalzt werden muss, damit sich die Arbeitswalze durch die dabei entstehende Umformarbeit überhaupt vor dem eigentlichen Walzbetrieb aufheizt. Der beschriebene Anfahrmodus ermöglicht einen schnellen Produktionsstart und der Walzbetrieb kann sogleich mit der richtig temperierten Arbeitswalze beginnen. Dies hat den Vorteil, dass von Beginn des Walzbetriebs an das Metallband sogleich mit guter Qualität gewalzt werden kann. Durch die vorerwärmte Arbeitswalze kommt das zu walzende Metallband schneller auf Temperatur; dies ist insbesondere gewünscht und vorteilhaft bei sogenannten "Self-annealing" Güten. Durch die vortemperierte Arbeitswalze kann mehr verkaufbares Bandmaterial mit guter Qualität innerhalb eines Coils produziert werden. Die Produktivität kann auch durch höhere Walzgeschwindigkeiten realisiert werden, die aufgrund der Vortemperierung der Arbeitswalzen während des Anfahrmodus, beispielsweise nach einem Walzenwechsel oder nach einem längeren Anlagenstillstand, möglich sind. Schließlich ermöglichen gezielte Aufwärmstrategien während des Anfahrmodusses vorteilhafterweise geringere Nebencoilzeiten und eine bessere Qualität des gewalzten Metallbandes auch z. B. nach einem Produktwechsel, insbesondere einem Wechsel von Metallband mit unterschiedlichen Breiten.

Mit der eingestellten Arbeitstemperatur der Arbeitswalze 110 ist das Kaltwalzgerüst 100 bereit für einen Walzbetrieb als zweitem Betriebsmodus. Im Rahmen des Walzbetriebes erfolgt ein Kaltwalzen des Metallbandes 20 mit Hilfe der Arbeitswalze, wobei sich die Oberfläche der Arbeitswalze auf eine Umformtemperatur aufheizt. Während dieses Walzbetriebes empfiehlt sich die gegebenenfalls auch mehrfache Durchführung der Schritte a) bis e) des erfindungsgemäßen Verfahrens mit der sich zeitabhängig ändernden Umformtemperatur als der jeweils aktuellen Oberflächentemperatur der Arbeitswalze. Die Ermittlung der Umformtemperatur als der aktuellen Oberflächentemperatur der Arbeitswalze während des Walzbetriebs erfolgt vorteilhafterweise mit Hilfe eines physikalischen Modells, das die Temperaturentwicklung an der Oberfläche der Arbeitswalze aufgrund der beim Kaltwalzen verrichteten Umformarbeit simuliert und berechnet.

Die Vielzonenkühleinrichtung 150 fungiert typischerweise als Stellglied einer Planheitsregelung für das zu walzende Metallband 20. Als ein solches Stellglied dient die Vielzonenkühleinrichtung 150 zum Einstellen der gewünschten Temperaturverteilung auf der Oberfläche der Arbeitswalze durch Besprühen der Oberfläche mit einem Kühlmedium. Die Arbeitstemperatur für die Vielzonenkühleinrichtung 150 liegt typischerweise über der Temperatur des Kühlmediums. Die gemäß dem erfindungsgemäßen Verfahren beanspruchte Aufheizung der Arbeitswalze dient insofern dazu, den Temperaturunterschied zwischen der Oberflächentemperatur der Arbeitswalze 110 und der Temperatur des Kühlmediums zu erhöhen, um auf diese Weise die Effizienz der Vielzonenkühleinrichtung als Stellglied der Planheitsreglung zu steigern.

Die Vielzonenkühleinrichtung 150 trägt im Rahmen der Planheitsregelung insbesondere durch die Einstellung einer möglichst homogenen resultierenden Temperaturverteilung auf der Oberfläche der Arbeitswalze zur verbesserten Planheit des gewalzten Metallbandes bei, weil aus der homogenen Temperaturverteilung ein konstantes Walzspaltprofil resultiert.

Die Planheit am Kantenbereich des zu walzenden Metallbandes wird bei der vorliegenden Erfindung dadurch verbessert, dass die Homogenisierung der Arbeitstemperatur auf der Oberfläche der Arbeitswalze nicht nur im Bereich des zu walzenden Metallbandes, sondern auch in den Randbereichen des Bandes der Arbeitswalze 110 erfolgt, die über die Breite des zu walzenden Metallbandes hinausgehen.

Vorzugsweise ist die vorbestimmte Arbeitstemperatur auf der Oberfläche der Arbeitswalze in Längsrichtung der Arbeitswalze zeitlich konstant. Das gilt vorzugsweise sowohl für den Anfahrmodus wie auch für den Walzbetrieb, insbesondere wenn das Metallband 20 reversierend gewalzt wird. Alternativ kann es sich bei der vorbestimmten Arbeitstemperatur, insbesondere während des Walzbetriebs, auch um einen zeitlichen Temperaturmittelwert handeln, dessen Varianz abhängig von der Walzgeschwindigkeit ist mit der das Walzband von dem Kaltwalzgerüst 100 kalt gewalzt wird. Dadurch kann vorteilhafterweise erreicht werden, dass die Viskosität eines Schmiermediums durch eine über den gesamten Walzvorgang konstante Temperatur so beeinflusst wird, dass Vorteile in der Kraftkonstanz und in der Fließscheidenlage erzielt werden.

Das erfindungsgemäße Verfahren ist anwendbar auf alle Arten von Metallbändern, insbesondere auf Aluminiumband, Stahlband oder ein Metallband aus einem Nichteisen NE-Metall.

Schließlich sei erwähnt, dass das erfindungsgemäße Verfahren während des Anfahrmodus und/oder während des Walzbetriebs in Zeitabständen oder vorzugsweise auch kontinuierlich wiederholt werden kann. Jede erneute Wiederholung des Verfahrens bietet die vorteilhafte Möglichkeit für eine Aktualisierung der berechneten Temperaturdifferenz und des jeweils aktuell erforderlichen Wärmeeintrags auf die Oberfläche der Arbeitswalze zur Aufwärmung derselben auf die Arbeitstemperatur für die Vielzonenkühleinrichtung 150.

### Bezugszeichenliste

- 100: Kaltwalzgerüst
- 110: Arbeitswalze
- 120: induktive Heizeinrichtung
- 130: Berechnungseinrichtung
- 140: Steuereinrichtung
- 150: Vielzonenkühleinrichtung
- 20: Metallband

## Patentansprüche

1. Verfahren zum Betreiben eines Kaltwalzgerüstes (100) mit mindestens einer Arbeitswalze (110) zum Kaltwalzen von einem Metallband (20) und mit mindestens einer sich in Längsrichtung der Arbeitswalze (110) erstreckenden induktiven Heizeinrichtung, die von einer Steuereinrichtung (140) angesteuert wird zum Erwärmen der Oberfläche der Arbeitswalze, **gekennzeichnet dadurch, dass** das Verfahren folgende Schritte aufweist: a) Ermitteln der aktuellen Temperatur der Oberfläche der Arbeitswalze;
b) Berechnen der Temperaturdifferenz zwischen der von einer Vielzonenkühleinrichtung (150) benötigten Arbeitstemperatur der Oberfläche der Arbeitswalze (110) und deren aktueller Oberflächentemperatur;
c) Berechnen einer benötigten Menge an Wärmeenergie, die der Arbeitswalze (110) in mindestens einem Betriebsmodus des Kaltwalzgerüstes (100) zugeführt werden muss nach Maßgabe der Temperaturdifferenz, um die Oberfläche der Arbeitswalze (110) auf die Arbeitstemperatur für die Vielzonenkühleirichtung aufzuwärmen;
d) Ansteuern der induktiven Heizeinrichtung (120) mit der Steuereinrichtung (140) nach Maßgabe der berechneten Menge an Wärmeenergie und Erwärmen der Oberfläche der Arbeitswalze (110) zumindest auf die Arbeitstemperatur; und
e) Einstellen einer gewünschten Temperaturverteilung auf der Oberfläche der Arbeitswalze (110) in Längsrichtung der Arbeitswalze mit Hilfe der Vielzonenkühleinrichtung (150) durch zonenweises Abkühlen der Oberfläche, nachdem die Oberfläche der Arbeitswalze zuvor mindestens auf die von der Vielzonenkühleinrichtung (150) benötigte Arbeitstemperatur aufgewärmt wurde.

2. Verfahren nach Anspruch 1,
**dadurch gekennzeichnet,**
**dass** - wenn das Kaltwalzgerüst (100) in einem Anfahrmodus als erstem Betriebsmodus betrieben wird - das Verfahren folgende Schritte aufweist:
Durchführen der Schritte a) bis e) mit der Umgebungstemperatur in der Umgebung, in der sich die Arbeitswalze (110) aktuell befindet,
insbesondere der Raumtemperatur, als der aktuellen Oberflächentemperatur der Arbeitswalze.

3. Verfahren nach Anspruch 2,
**dadurch gekennzeichnet,**
**dass** das Kaltwalzgerüst (100) in dem Anfahrmodus neuerlich angefahren wird nach beispielsweise einem Walzenwechsel, nach Stillstandszeiten oder nach einem Wechsel des zu walzenden Metallbandes (20), insbesondere wenn ein neues Metallband (20) mit kleinerer oder größerer Breite gewalzt werden soll.

4. Verfahren nach Anspruch 1,
**dadurch gekennzeichnet,**
**dass** - wenn das Kaltwalzgerüst (100) in einem Walzbetrieb als zweitem Betriebsmodus betrieben wird - das Verfahren nach dem Durchlaufen der Schritte a) bis e) folgenden Schritt aufweist:
f) Kaltwalzen des Metallbandes (20) mit Hilfe der Arbeitswalze, wobei sich die Oberfläche der Arbeitswalze (110) auf eine Umformtemperatur aufheizt.

5. Verfahren nach Anspruch 4,
**dadurch gekennzeichnet,**
**dass** der Walzbetrieb erst beginnt, wenn die Temperatur der Oberfläche der Arbeitswalze (110) in dem vorgelagerten Anfahrmodus auf zumindest die Arbeitstemperatur angehoben wurde.

6. Verfahren nach einem der vorangegangenen Ansprüche,
**dadurch gekennzeichnet,**
**dass** sich die aktuelle Oberflächentemperatur während des Erwärmens der Arbeitswalze (110) gemäß Schritt d) zeitabhängig ändert; und
**dass** - bei einem nachfolgenden erneuten Durchlauf von zumindest einzelnen der Schritte a) bis e) - die benötigte Wärmemenge gemäß Schritt c) während eines jeweiligen Betriebsmodus' des Kaltwalzgerüstes (100) jeweils neu berechnet wird.

7. Verfahren nach einem der vorangegangenen Ansprüche,
**dadurch gekennzeichnet,**
**dass** die induktive Heizeinrichtung (120) abgeschaltet wird, wenn die aktuelle Oberflächentemperatur der Arbeitswalze (110) eine vorgegebene Temperaturobergrenze erreicht hat, die oberhalb der von der Vielzonenkühleinrichtung (150) benötigten Arbeitstemperatur liegt oder gleich mit dieser Arbeitstemperatur ist.

8. Verfahren nach Anspruch 7,
**dadurch gekennzeichnet,**
**dass** das Ansteuern der induktiven Heizeinrichtung (120) gemäß Verfahrensschritt d) nach Art einer Zweipunktregelung erfolgt, wonach die induktive Heizeinrichtung (120) eingeschaltet wird oder bleibt, solange bis die Oberflächentemperatur der Arbeitswalze (110) die vorgegebene Arbeitstemperatur oder die Temperaturobergrenze erreicht hat, danach abgeschaltet wird und optional erst wieder eingeschaltet wird, wenn die Oberflächentemperatur der Arbeitswalze (110) auf eine vorgegebene Temperaturuntergrenze abgesunken ist, wobei die Temperaturuntergrenze unterhalb der Arbeitstemperatur liegt.

9. Verfahren nach einem der vorangegangenen Ansprüche,
**dadurch gekennzeichnet,**
**dass** das Erwärmen der Oberfläche der Arbeitswalze (110) nach Schritt d) in Längsrichtung der Arbeitswalze (110) homogen oder entsprechend einer beliebigen, insbesondere der gewünschten Temperaturverteilung erfolgt; und
**dass** das Erwärmen des Ballens der Arbeitswalze (110) vorzugsweise über die Breite des Metallbandes (20) hinaus, insbesondere über der gesamten Länge des Ballens der Arbeitswalze (110) erfolgt.

10. Verfahren nach einem der vorangegangenen Ansprüche,
**dadurch gekennzeichnet,**
**dass** für die Arbeitstemperatur AT gilt: Mindesttemperatur < AT < 100°C.

11. Verfahren nach einem der vorangegangenen Ansprüche,
**dadurch gekennzeichnet,**
**dass** die Vielzonenkühleinrichtung (150) als Stellglied einer Planheitsregelung für das Metallband (20) fungiert;
**dass** die Vielzonenkühleinrichtung (150) ausgebildet ist zum Einstellen der gewünschten Temperaturverteilung durch Besprühen der Oberfläche der Arbeitswalze (110) mit einem Kühlmedium; und
**dass** die Arbeitstemperatur für die Vielzonenkühleinrichtung über der Temperatur des Kühlmediums festgelegt wird.

12. Verfahren nach einem der Ansprüche 2 bis 11,
**dadurch gekennzeichnet,**
**dass** die vorbestimmte Arbeitstemperatur zeitlich konstant ist während des Anfahrmodus und/oder während des Walzbetriebs, insbesondere wenn das Metallband (20) reversierend gewalzt wird; oder
**dass** es sich bei der vorbestimmten Arbeitstemperatur während des Walzbetriebs um einen zeitlichen Temperaturmittelwert handelt, dessen Varianz abhängig von der Walzgeschwindigkeit ist mit der das Metallband (20) von dem Kaltwalzgerüst (100) kaltgewalzt wird.

13. Verfahren nach einem der vorangegangenen Ansprüche,
**dadurch gekennzeichnet,**
**dass** es sich bei dem Metall, aus dem das Metallband (20) besteht, um Aluminium, Stahl oder ein NE-Metall handelt.

14. Verfahren nach einem der vorangegangenen Ansprüche,
**dadurch gekennzeichnet,**
**dass** das Verfahren während des Anfahrmodus oder während des Walzbetriebs in Zeitabständen oder vorzugsweise kontinuierlich wiederholt wird; und
**dass** bei einer Wiederholung der Schritte a) bis e) während des laufenden Walzbetriebs mit der jeweils aktuellen Umformtemperatur als der aktuellen Oberflächentemperatur der Arbeitswalze gerechnet wird.

15. Verfahren nach einem der vorangegangenen Ansprüche,
**dadurch gekennzeichnet,**
**dass** die Ermittlung der Umformtemperatur während des Kaltwalzens mit Hilfe eines physikalischen Modells erfolgt, das die Temperaturentwicklung an der Oberfläche der Arbeitswalze (110) aufgrund bei der beim Kaltwalzen verrichteten Umformarbeit simuliert und berechnet.

16. Computerprogrammprodukt, das direkt in den digitalen Speicher eines Computers geladen werden kann und Softwarecodeabschnitte enthält zum Ausführen des Verfahrens nach einem der vorangegangenen Ansprüche, wenn das Computerprogrammprodukt auf dem Computer abläuft.

17. Kaltwalzgerüst, aufweisend:
mindestens eine Arbeitswalze (110) zum Kaltwalzen von einem Metallband (20);
mindestens eine sich in Längsrichtung der Arbeitswalze (110) erstreckende induktive Heizeinrichtung (120) zum Aufheizen der Oberfläche der Arbeitswalze;
eine Berechnungseinrichtung (130) zum Berechnen der Menge an Wärmeenergie, die der Arbeitswalze (110) in mindestens einem Betriebsmodus des Kaltwalzgerüstes (100) zugeführt werden muss; und
eine Steuereinrichtung (140) zum Ansteuern der induktiven Heizeinrichtung (120) nach Maßgabe der berechneten Menge an Wärmeenergie zum Erwärmen der Oberfläche der Arbeitswalze;
**dadurch gekennzeichnet,**
**dass** eine Vielzonenkühleinrichtung (150) vorhanden ist zum Einstellen einer vorbestimmten Temperaturverteilung auf der Oberfläche der Arbeitswalze (110) durch zonenweises Abkühlen der Oberfläche der Arbeitswalze, wobei Voraussetzung für den ordnungsgemäßen Betrieb der Vielzonenkühleinrichtung (150) eine vorbestimmte MindestArbeitstemperatur der Oberfläche der Arbeitswalze (110) ist;
**dass** die Berechnungseinrichtung (130) ausgebildet ist zum Berechnen der benötigten Menge an Wärmeenergie nach Maßgabe der Temperaturdifferenz zwischen einer jeweils aktuellen Oberflächentemperatur der Arbeitswalze (110) und der vorbestimmten Arbeitstemperatur für die Vielzonenkühleirichtung; und
**dass** die Steuereinrichtung (140) ausgebildet ist zum Ansteuern der induktiven Heizeinrichtung (120) nach Maßgabe der berechneten Menge an Wärmeenergie zum Erwärmen der Oberfläche der Arbeitswalze (110) auf die Arbeitstemperatur für die Vielzonenkühleinrichtung (150).

18. Kaltwalzgerüst (100) nach Anspruch 17,
**dadurch gekennzeichnet,**
**dass** die Berechnungseinrichtung (130) ausgebildet ist, die benötigte Menge an Wärmeenergie in einem Anfahrbetrieb als einem ersten Betriebsmodus des Kaltwalzgerüstes (100) und/oder in einem Walzbetrieb als einem zweiten Betriebsmodus des Kaltwalzgerüstes (100) zu berechnen.

19. Kaltwalzgerüst (100) nach Anspruch 17 oder 18,
**dadurch gekennzeichnet,**
**dass** die induktive Heizeinrichtung (120) gebildet ist in Form mindestens eines Linieninduktors mit oder ohne Zonenaufteilung, wobei die Zonenaufteilung ggf. vorzugsweise analog zu der Zonenaufteilung der Vielzonenkühleinrichtung (150) gewählt ist, und wobei ggf. ein zweiter Linieninduktor parallel zu einem ersten Linieninduktor angeordnet ist.

20. Kaltwalzgerüst (100) nach einem der Ansprüche 17 bis 19,
**dadurch gekennzeichnet,**
**dass** die Berechnungseinrichtung (130) ausgebildet ist, die Intensität und/oder die Dauer der Erwärmung regelbasiert und/oder gestützt auf Massendaten zu dem Erwärmen von Arbeitswalzen in der Vergangenheit zu berechnen und an die Steuereinrichtung (140) vorzugeben.

21. Kaltwalzgerüst (100) nach einem der Ansprüche 17 bis 20,
**dadurch gekennzeichnet,**
**dass** das Kaltwalzgerüst (100) ein Reversierwalzgerüst ist.

22. Kaltwalzgerüst (100) nach einem der Ansprüche 17 bis 21,
**dadurch gekennzeichnet,**
**dass** die Steuereinrichtung (140) ausgebildet ist, die induktive Heizeinrichtung (120) abzuschalten, wenn die aktuelle Oberflächentemperatur der Arbeitswalze (110) größer ist als die von der Vielzonenkühleinrichtung (150) benötigte Arbeitstemperatur der Oberfläche der Arbeitswalze.

## Claims

1. Method of operating a cold-rolling stand (100) with at least one work roll (110) for cold-rolling a metal strip (20) and with at least one inductive heating device, which extends in longitudinal direction of the work roll (110) and which is controlled by a control device (140), for heating the surface of the work roll,
**characterised in that** the method comprises the following steps:
a) determining the current temperature of the surface of the work roll;
b) calculating the temperature difference between the work temperature, which is needed by a multi-zone cooling device (15), of the surface of the work roll (110) and the current surface temperature thereof;
c) calculating a required amount of thermal energy which in accordance with the temperature difference has to be supplied to the work roll (110) in at least one operating mode of the cold-rolling stand (100) in order to heat the surface of the work roll (110) to the work temperature for the multi-zone cooling device;
d) controlling the inductive heating device (120) by the control device (140) in accordance with the calculated amount of thermal energy and heating the surface of the work roll (110) at least to the work temperature; and
e) setting a desired temperature distribution on the surface of the work roll (110) in longitudinal direction of the work roll with the help of the multi-zone cooling device (150) by zonal cooling down of the surface after the surface of the work roll was previously heated to at least the work temperature needed by the multi-zone cooling device (150).

2. Method according to claim 1,
**characterised in that**
if the cold-rolling stand (100) is operated in a start-up mode as first operating mode the method comprises the following steps:
performing the steps a) to e) with the ambient temperature in the environment in which the work roll (110) is currently disposed, particularly the room temperature, as the current surface temperature of the work roll.

3. Method according to claim 2,
**characterised in that**
the cold-rolling stand (100) in the start-up mode is re-started after, for example, a roll change, shutdown times or a change of the metal strip (20) to be rolled, particularly if a new metal strip (20) with smaller or larger width is to be rolled.

4. Method according to claim 1,
**characterised in that**
if the cold-rolling stand (100) is operated in a rolling operation as second operating mode the method after running through the steps a) to e) comprises the following step:
f) cold-rolling the metal strip (20) with the help of the work roll, wherein the surface of the work roll (110) is heated up to a reshaping temperature.

5. Method according to claim 4,
**characterised in that**
the rolling operation begins only when the temperature of the surface of the work roll (110) in the upstream start-up mode was raised to at least the work temperature.

6. Method according to any one of the preceding claims,
**characterised in that**
the current surface temperature during heating of the work roll (110) in accordance with step d) changes in dependence on time; and
in the case of a subsequent fresh running-through of at least individual ones of the steps a) to e) the required amount of heat in accordance with step c) is respectively recalculated during each operating mode of the cold-rolling stand (100).

7. Method according to any one of the preceding claims,
**characterised in that**
the inductive heating device (120) is switched off if the current surface temperature of the work roll (110) has reached a predetermined temperature upper limit which lies above the work temperature needed by the multi-zone cooling device (150) or is equal to this work temperature.

8. Method according to claim 7,
**characterised in that**
control of the inductive heating device (120) in accordance with method step d) is carried out in the manner of a two-point regulation according to which the inductive heating device (120) is or remains switched on until the surface temperature of the work roll (110) has reached the predetermined work temperature or the temperature upper limit, thereafter switched off and optionally switched on again only if the surface temperature of the work roll (110) has dropped to a predetermined temperature lower limit, wherein the temperature lower limit lies below the work temperature.

9. Method according to any one of the preceding claims,
**characterised in that**
heating of the surface of the work roll (110) in accordance with step d) is carried in longitudinal direction of the work roll (110) homogenously or in correspondence with any, particularly the desired, temperature distribution; and
heating of the body of the work roll (110) is preferably carried out over the width of the metal strip (20), particularly over the entire length of the body of the work roll (110).

10. Method according to any one of the preceding claims,
**characterised in that**
for the work temperature AT there applies: minimum temperature < AT < 100° C.

11. Method according to any one of the preceding claims,
**characterised in that**
the multi-zone cooling device (150) functions as a setting element of a planarity regulation for the metal strip (20);
the multi-zone cooling device (150) is configured for setting the desired temperature distribution by spraying the surface of the work roll (110) with a cooling medium; and
the work temperature for the multi-zone cooling device is fixed by way of the temperature of the cooling medium.

12. Method according to any one of claims 2 to 11,
**characterised in that**
the predetermined work temperature is constant over time during the start-up mode and/or during the rolling operation, particularly if the metal strip (20) is rolled in reversing operation; or
the predetermined work temperature during the rolling operation is a temperature mean value over time, the variance of the temperature mean value being dependent on the rolling speed at which the metal strip (20) is cold-rolled by the cold-rolling stand (100).

13. Method according to any one of the preceding claims,
**characterised in that**
the metal of which the metal strip (20) consists is aluminium, steel or an NE metal.

14. Method according to any one of the preceding claims,
**characterised in that**
the method during the start-up mode or during the rolling operation is repeated at intervals in time or preferably continuously; and
in the case of repetition of the steps a) to e) during ongoing rolling operation with the respective current reshaping temperature as the current surface temperature of the work roll ... is calculated.

15. Method according to any one of the preceding claims,
**characterised in that**
determination of the reshaping temperature during cold-rolling is carried out with the help of a physical model which simulates and calculates temperature development at the surface of the work roll (110) on the basis of the reshaping work performed during cold-rolling.

16. Computer program product which can be directly loaded into the digital memory of a computer and contains software code segments for execution of the method according to any one of the preceding claims when the computer program product runs on the computer.

17. Cold-rolling stand comprising:
at least one work roll (110) for cold-rolling a metal strip (20);
at least one inductive heating device (120), which extends in longitudinal direction of the work roll (110), for heating the surface of the work roll;
a computing device (130) for calculating the amount of thermal energy which has to be supplied to the work roll (110) in at least one operating mode of the cold-rolling stand (100); and
a control device (140) for controlling the inductive heating device (120) in accordance with the calculated amount of thermal energy for heating the surface of the work roll;
**characterised in that**
a multi-zone cooling device (150) is present for setting a predetermined temperature distribution on the surface of the work roll (110) by zonal cooling down of the surface of the work roll, wherein a precondition for correct operation of the multi-zone cooling device (150) is a predetermined minimum work temperature of the surface of the work roll (110);
the computing device (130) is configured for calculating the required amount of thermal energy in accordance with the temperature difference between a respective current surface temperature of the work roll (110) and the predetermined work temperature for the multi-zone cooling device; and
the control device (140) is configured for controlling the inductive heating device (120) in accordance with the calculated amount of thermal energy for heating the surface of the work roll (110) to the work temperature for the multi-zone cooling device (150).

18. Cold-rolling stand (100) according to claim 17,
**characterised in that**
the computing device (130) is configured to calculate the required amount of thermal energy in a start-up operation as a first operating mode of the cold-rolling stand (100) and/or in a rolling operation as a second operating mode of the cold-rolling stand (100).

19. Cold-rolling stand (100) according to claim 17 or 18,
**characterised in that**
the inductive heating device (120) is formed in the form of at least one linear inductor with or without zonal division, wherein the zonal division in a given case is preferably selected analogously to the zonal division of the multi-zone cooling device (150) and wherein in a given case a second linear inductor is arranged parallel to a first linear inductor.

20. Cold-rolling stand (100) according to any one of claims 17 to 19,
**characterised in that**
the computing device (130) is configured to calculate and preset for the control device (140) the intensity and/or the duration of the heating on a regulatory basis and/or supported on mass data with respect to the heating of work rolls in the past.

21. Cold-rolling stand (100) according to any one of claims 17 to 20,
**characterised in that**
the cold-rolling stand (100) is a reversing rolling stand.

22. Cold-rolling stand (100) according to any one of claims 17 to 21,
**characterised in that**
the control device (140) is configured to switch off the inductive heating device (120) when the current surface temperature of the work roll (110) is greater than the work temperature, which is needed by the multi-zone cooling device (150), of the surface of the work roll.

## Revendications

1. Procédé de mise en œuvre d'une cage de laminage à froid (100) comprenant au moins un cylindre de travail (110) pour le laminage à froid d'une bande métallique (20) et comprenant au moins un dispositif de chauffage par induction s'étendant dans la direction longitudinale du cylindre de travail (110), lequel est commandé par un dispositif de commande (140) pour chauffer la surface du cylindre de travail, **caractérisé en ce que** le procédé présente les étapes suivantes :
a) la détermination de la température actuelle de la surface du cylindre de travail ;
b) le calcul de la différence de température entre la température de travail de la surface du cylindre de travail (110) requise par un dispositif de refroidissement multizone (150) et sa température de surface actuelle ;
c) le calcul d'une quantité requise d'énergie thermique qui doit être apportée au cylindre de travail (110) dans au moins un mode de fonctionnement de la cage de laminage à froid (100) en fonction de la différence de température, afin de chauffer la surface du cylindre de travail (110) à la température de travail pour le dispositif de refroidissement multizone ;
d) la commande du dispositif de chauffage par induction (120) avec le dispositif de commande (140) en fonction de la quantité calculée d'énergie thermique et le chauffage de la surface du cylindre de travail (110) au moins à la température de travail ; et
e) le réglage d'une distribution de température souhaitée sur la surface du cylindre de travail (110) dans la direction longitudinale du cylindre de travail à l'aide du dispositif de refroidissement multizone (150) par refroidissement par zones de la surface, après que la surface du cylindre de travail a été préalablement chauffée au moins à la température de travail requise par le dispositif de refroidissement multizone (150).

2. Procédé selon la revendication 1,
**caractérisé**
**en ce que** - lorsque la cage de laminage à froid (100) est mise en œuvre dans un mode de démarrage en tant que premier mode de fonctionnement - le procédé présente les étapes suivantes : l'exécution des étapes a) à e) avec la température ambiante de l'environnement dans lequel se trouve actuellement le cylindre de travail (110), en particulier la température ambiante du local, en tant que température de surface actuelle du cylindre de travail.

3. Procédé selon la revendication 2,
**caractérisé**
**en ce que** la cage de laminage à froid (100) est redémarrée dans le mode de démarrage après par exemple un changement de cylindre, après des temps d'arrêt ou après un changement de la bande métallique (20) à laminer, en particulier lorsqu'une nouvelle bande métallique (20) présentant une largeur plus petite ou plus grande doit être laminée.

4. Procédé selon la revendication 1,
**caractérisé**
**en ce que** - lorsque la cage de laminage à froid (100) est mise en œuvre dans une opération de laminage en tant que deuxième mode de fonctionnement - le procédé présente, après l'exécution des étapes a) à e), l'étape suivante :
f) le laminage à froid de la bande métallique (20) à l'aide du cylindre de travail, la surface du cylindre de travail (110) s'échauffant à une température de formage.

5. Procédé selon la revendication 4,
**caractérisé**
**en ce que** l'opération de laminage ne commence que lorsque la température de la surface du cylindre de travail (110) a été élevée au moins à la température de travail dans le mode de démarrage préalable.

6. Procédé selon l'une des revendications précédentes, **caractérisé**
**en ce que** la température de surface actuelle varie en fonction du temps pendant le chauffage du cylindre de travail (110) selon l'étape d) ; et
**en ce que** - lors d'un passage ultérieur renouvelé d'au moins certaines des étapes a) à e) - la quantité de chaleur requise selon l'étape c) est recalculée à chaque fois pendant un mode de fonctionnement respectif de la cage de laminage à froid (100).

7. Procédé selon l'une des revendications précédentes, **caractérisé**
**en ce que** le dispositif de chauffage par induction (120) est mis hors circuit lorsque la température de surface actuelle du cylindre de travail (110) a atteint une limite supérieure de température prédéfinie qui se situe au-dessus de la température de travail requise par le dispositif de refroidissement multi-zone (150) ou qui est égale à cette température de travail.

8. Procédé selon la revendication 7,
**caractérisé**
**en ce que** la commande du dispositif de chauffage par induction (120) selon l'étape de procédé d) s'effectue à la manière d'une régulation à deux points, selon laquelle le dispositif de chauffage par induction (120) est mis en circuit ou reste en circuit jusqu'à ce que la température de surface du cylindre de travail (110) ait atteint la température de travail prédéfinie ou la limite supérieure de température, est ensuite mis hors circuit et n'est optionnellement remis en circuit que lorsque la température de surface du cylindre de travail (110) est descendue à une limite inférieure de température prédéfinie, la limite inférieure de température se situant en dessous de la température de travail.

9. Procédé selon l'une des revendications précédentes, **caractérisé**
**en ce que** le chauffage de la surface du cylindre de travail (110) selon l'étape d) s'effectue de manière homogène dans la direction longitudinale du cylindre de travail (110) ou conformément à une distribution de température quelconque, en particulier la distribution de température souhaitée ; et
**en ce que** le chauffage de la table du cylindre de travail (110) s'effectue de préférence au-delà de la largeur de la bande métallique (20), en particulier sur toute la longueur de la table du cylindre de travail (110).

10. Procédé selon l'une des revendications précédentes, **caractérisé**
**en ce que** pour la température de travail AT, la relation suivante s'applique : température minimale < AT < 100 °C.

11. Procédé selon l'une des revendications précédentes, **caractérisé**
**en ce que** le dispositif de refroidissement multizone (150) fait office d'actionneur d'une régulation de planéité pour la bande métallique (20) ;
**en ce que** le dispositif de refroidissement multizone (150) est conçu pour régler la distribution de température souhaitée par pulvérisation d'un milieu de refroidissement sur la surface du cylindre de travail (110) ; et
**en ce que** la température de travail pour le dispositif de refroidissement multizone est fixée au-dessus de la température du milieu de refroidissement.

12. Procédé selon l'une des revendications 2 à 11, **caractérisé**
**en ce que** la température de travail prédéterminée est constante dans le temps pendant le mode de démarrage et/ou pendant l'opération de laminage, en particulier lorsque la bande métallique (20) est laminée de manière réversible ; ou
**en ce que** la température de travail prédéterminée pendant l'opération de laminage est une valeur moyenne temporelle de la température dont la variance dépend de la vitesse de laminage avec laquelle la bande métallique (20) est laminée à froid par la cage de laminage à froid (100).

13. Procédé selon l'une des revendications précédentes, **caractérisé**
**en ce que** le métal dont est constituée la bande métallique (20) est de l'aluminium, de l'acier ou un métal non ferreux, NF.

14. Procédé selon l'une des revendications précédentes, **caractérisé**
**en ce que** le procédé est répété à intervalles de temps ou de préférence en continu pendant le mode de démarrage ou pendant l'opération de laminage ; et
**en ce qu'**en cas de répétition des étapes a) à e) pendant l'opération de laminage en cours, le calcul est effectué avec la température de formage respectivement actuelle en tant que température de surface actuelle du cylindre de travail.

15. Procédé selon l'une des revendications précédentes, **caractérisé**
**en ce que** la détermination de la température de formage pendant le laminage à froid s'effectue à l'aide d'un modèle physique qui simule et calcule l'évolution de la température à la surface du cylindre de travail (110) sur la base du travail de formage effectué lors du laminage à froid.

16. Produit de programme informatique pouvant être chargé directement dans la mémoire numérique d'un ordinateur et contenant des sections de code logiciel pour l'exécution du procédé selon l'une des revendications précédentes lorsque le produit de programme informatique est exécuté sur l'ordinateur.

17. Cage de laminage à froid, présentant :
au moins un cylindre de travail (110) pour le laminage à froid d'une bande métallique (20) ;
au moins un dispositif de chauffage par induction (120) s'étendant dans la direction longitudinale du cylindre de travail (110) pour le chauffage de la surface du cylindre de travail ;
un dispositif de calcul (130) pour le calcul de la quantité d'énergie thermique qui doit être apportée au cylindre de travail (110) dans au moins un mode de fonctionnement de la cage de laminage à froid (100) ; et un dispositif de commande (140) pour la commande du dispositif de chauffage par induction (120) en fonction de la quantité calculée d'énergie thermique pour le chauffage de la surface du cylindre de travail ;
**caractérisée**
**en ce qu'**un dispositif de refroidissement multizone (150) est présent pour régler une distribution de température prédéterminée sur la surface du cylindre de travail (110) par refroidissement par zones de la surface du cylindre de travail, une température de travail minimale prédéterminée de la surface du cylindre de travail (110) étant une condition préalable au fonctionnement correct du dispositif de refroidissement multizone (150) ;
**en ce que** le dispositif de calcul (130) est conçu pour calculer la quantité requise d'énergie thermique en fonction de la différence de température entre une température de surface respectivement actuelle du cylindre de travail (110) et la température de travail prédéterminée pour le dispositif de refroidissement multizone ; et
**en ce que** le dispositif de commande (140) est conçu pour commander le dispositif de chauffage par induction (120) en fonction de la quantité calculée d'énergie thermique pour chauffer la surface du cylindre de travail (110) à la température de travail pour le dispositif de refroidissement multizone (150).

18. Cage de laminage à froid (100) selon la revendication 17, **caractérisée**
**en ce que** le dispositif de calcul (130) est conçu pour calculer la quantité requise d'énergie thermique dans un fonctionnement de démarrage en tant que premier mode de fonctionnement de la cage de laminage à froid (100) et/ou dans une opération de laminage en tant que deuxième mode de fonctionnement de la cage de laminage à froid (100).

19. Cage de laminage à froid (100) selon la revendication 17 ou 18,
**caractérisée**
**en ce que** le dispositif de chauffage par induction (120) est formé sous la forme d'au moins un inducteur linéaire avec ou sans division en zones, la division en zones étant le cas échéant choisie de préférence de manière analogue à la division en zones du dispositif de refroidissement multizone (150), et un deuxième inducteur linéaire étant le cas échéant disposé parallèlement à un premier inducteur linéaire.

20. Cage de laminage à froid (100) selon l'une des revendications 17 à 19,
**caractérisée**
**en ce que** le dispositif de calcul (130) est conçu pour calculer l'intensité et/ou la durée du chauffage sur la base de règles et/ou sur la base de données de masse relatives au chauffage de cylindres de travail par le passé et pour les prescrire au dispositif de commande (140).

21. Cage de laminage à froid (100) selon l'une des revendications 17 à 20,
**caractérisée**
**en ce que** la cage de laminage à froid (100) est une cage de laminage réversible.

22. Cage de laminage à froid (100) selon l'une des revendications 17 à 21,
**caractérisée**
**en ce que** le dispositif de commande (140) est conçu pour mettre hors circuit le dispositif de chauffage par induction (120) lorsque la température de surface actuelle du cylindre de travail (110) est supérieure à la température de travail de la surface du cylindre de travail requise par le dispositif de refroidissement multizone (150).
